# EUROPÄISCHE PATENTSCHRIFT

(11) **EP 0 129 510 B1**
(45) Veröffentlichungstag und Bekanntmachung des Hinweises auf die Patenterteilung: **30.09.1987**
(21) Anmeldenummer: 84810273.7
(22) Anmeldetag: 05.06.1984
(51) Int. Cl.: D02H 13/00, B65H 49/20, D01H 1/14, D04B 15/40

(54) **Haltevorrichtung für eine Garnspule**
Clamping device for a bobbin
Dispositif de support pour une bobine

(30) Priorität: 15.06.1983 CH 3274/83
(43) Veröffentlichungstag der Anmeldung: 27.12.1984
(73) Patentinhaber: Hans S. Singer Co., Inc., Greenville South Carolina (US)
(72) Erfinder: Singer, Hans S., Greenville South Carolina (US)
(74) Vertreter: Feldmann, Paul David

## Beschreibung

Die Erfindung bezieht sich auf eine Vorrichtung zum Halten einer Garnspule, von deren Hülse mindestens ein ringförmiger Rand vorsteht. Derartige Spulenhülsen bestehen meist aus Karton oder Kunststoff, haben unterschiedliche Durchmesser und eine zylindrische oder konische Form. Die voll bewickelte Hüise, das heisst die Garnspule hat dementsprechend ebenfalls eine konische oder zylindrische Aussenkontur.

In der Textilindustrie wird eine Vielzahl solcher Garnspulen in einem Gatter gehalten und die von den Spulen abgezogenen Fäden der Verarbeitungsmaschine zugeführt. Derartige Gatter kommen beispielsweise zur Anwendung bei Webstühlen, Strickmaschinen, Zwirnmaschinen, Texturiermaschinen sowie Spulenmaschinen und bei der Kettenbildung.

Bei bisher bekannten Gattern werden die Garnspulen auf relativ lange Zapfen aufgesetzt. Für die Bedienung ist dies bei nahe nebeneinander stehenden Gattern beschwerlich, weil der Raum zwischen den Gattern sehr eng ist. Aus diesem Grunde hat man die Zapfen schwenkbar gemacht. Dies bringt die Gefahr mit sich, dass der Zapfen nicht ganz in seine Ausgangslage zurückgebracht wird, was eine unerwünschte Erhöhung der Fadenspannung zur Folge hat.

Die Erfindung stellt sich zur Aufgabe, eine konstruktiv einfache Haltevorrichtung für Garnspulen zu schaffen. Sie soll eine möglichst gerin₋ ge Bauhöhe in Richtung der Spulenachse aufweisen und im Stande sein, sowohl zylindrische wie konische Spulenhülsen verschiedener Grösse zu halten. Die Bauhöhe der Vorrichtung in Richtung der Garnspulenachse sollte möglichst klein sein, damit die Garnspulen nahe beieinander angeordnet werden können. Zudem können dann benachbarte Gatter näher beieinander aufgestellt werden.

Dies ist von eminenter wirtschaftlicher Bedeutung, wenn man bedenkt, dass hunderte von Spulen auf einem Gatter gehalten werden müssen.

Eine universelle Brauchbarkeit des Halters für grosse wie kleine Garnspulen mit konischer wie zylindrischer Hülse ist ebenfalls von grosser wirtschaftlicher Bedeutung. Müsste man die Spulenhalter der Gatter wegen einem Uebergang auf Spulen eines andern Fabrikats, bei dem anders dimensionierte Hülsen verwendet werden, auswechseln, würde dies enorme Kosten verursachen.

Da in den meisten Gattern die Garnspulen mit ihrer Längsachse von vertikal stehend bis horizontal geneigt gehalten werden, genügt es, den vorstehenden Rand der Spulenhülse an einer Stelle festzuklemmen, wenn der diametral gegenüberliegende Hülsenrand abgestützt wird.

Von dieser Erkenntnis macht die Erfindung Gebrauch und gibt eine Lösung für eine Garnsputenhattevorrichtung an, die den oben geschilderten Anforderungen genügt.

Die erfindungsgemässe Vorrichtung zum Halten einer Garnspule weist die im kennzeichnenden Teil des Anspruchs 1 genannten Merkmale .auf. Durch die einseitige Klemmhalterung der Hülse kann die Bauhöhe der Vorrichtung in Achsrichtung der Garnspule gering sein.

Für besonders grosse und schwere Garnspulen ist es von Vorteil, eine zusätzliche Auflage für die Hülse zu schaffen, wie dies aus der nachfolgenden Beschreibung hervorgeht. Die Bauhöhe wird dadurch nur geringfügig vergrössert.

Kein Spulenhalter bekannter Art weist die einfache selbsthemmende Klemmung des Hülsenrandes des erfindungsgemässen Halters auf, noch lassen sich mit ihnen die erwähnten Vorteile erreichen. Die bekannten Spulenhalter klemmen die Spulenhülse von innen her.

Der aus der US-PS-3 850 394 bekannte Spulenhalter kann zwar Garnspulen unterschiedlicher Grösse halten, hat aber eine Bauhöhe, die die axiale Länge der Spule sogar noch übersteigt.

Die US-PS-1 022 283 zeigt einen Spulenhalter, der zwar eine geringe Bauhöhe aufweist, dafür aber nur eine Spule mit einer dem Halter genau angepassten konischen Hülse zu halten vermag. Die Halterung erfolgt hier durch den Passitz der Hülse auf dem Kegelstumpf des Halters, der durch Federkraft unterstützt wird. Die leere Hülse lässt sich entgegen der Haltekraft einfach vom Halter abziehen. (siehe hierzu Seite 1, Zeilen 96-98 der US-Patentschrift)

In der Zeichnung sind zwei Ausführungsbeispiele des Erfindungsgegenstandes dargestellt.

Es zeigen :
Figur 1 eine Haltevorrichtung in Seitenansicht und teilweise im Schnitt ;
Figur 2 eine Variante der Vorrichtung nach Figur 1 und
Figur 3 eine Ansicht der Vorrichtung nach Figur 2 von oben.

Die Hauptbestandteile der Haltevorrichtung nach Figur 1 sind eine Grundplatte A mit einem vorderseitig vorstehenden, durch Punktschweissen fest mit der Grundplatte verbundenen Klemmteil B und einem zweiten schwenkbar mit der Grundplatte verbundenen Klemmteil C.

Klemmteil C ist zwischen zwei L-förmigen mit der Grundplatte A verbundenen Lagerteilen 10 gehalten und um den Lagerbolzen 11 schwenkbar.

Klemmteil C besteht aus einem Rondell mit einer nach oben ragenden Klemmzunge 18 und einen am Rondell befestigten nach hinten ragenden Lösehebel D.

Der Lösehebel D durchsetzt einen Schlitz 12, der Lagerplatte A.

An der Rückseite der Grundplatte A ist oberhalb des Hebels D ein nach hinten ragender Bolzen 13 befestigt. Zwischen den Bolzen 13 und dem Hebel D ist eine Zugfeder 14 angebracht, die das Bestreben hat, den Klemmteil C in Uhrzeigersinn zu schwenken.

Der obere Rand des Schlitzes 10 bildet einen Anschlag für den Hebel D.

Der Lagerbolzen 11 ist mittels beidseitig der Lagerteile 10 aussen angebrachten Sicherungsringen 15 gehalten.

Die Haltevorrichtung als Ganzes ist mittels den Schrauben 16 an einer vertikalen Strebe 17 eines Gatters befestigt, die dazu mit einem entsprechenden Durchbruch versehen ist.

Die vorstehende Partie des Klemmteiles B ist ein wenig nach unten geneigt. In Ruhestellung ragt die Zunge 18 des Klemmteiles C nach oben, ein wenig nach rückwärts geneigt, ohne den Klemmteil B zu berühren.

Wird nun die Hülse H einer Garnspule etwa senkrecht zur Grundplatte A auf die Zunge 18 des Klemmteiles C gedrückt, schwenkt diese im Gegenuhrzeigersinn und die Feder 14 hält die freie Randpartie der Hülse zwischen dem Klemmteil B und der Zunge 18 des Klemmteiles C fest.

Dadurch, dass die Schwenkachse 11 vor der Klemmstelle liegt, verstärkt das Gewicht der Garnspule die Klemmwirkung.

Figur 1 zeigt die Hülse H während des Einschiebens in die Haltevorrichtung. Mit unterbrochenen Linien ist die voll eingeschobene Lage dargestellt..

Der auf der Hülse H aufgewickelte Garnvorrat ist durch die strichpunktierte Umrisslinie G angedeutet.

Bei dieser Haltevorrichtung ist die Hülse oben zwischen den Klemmteilen B und C gehalten und stützt sich unten an einer der Klemmstelle diamentral gegenüberliegenden Stelle auf. der Grundplatte A ab. Das Gewicht der Garnspule erzeugt daher ein Kippmoment K. x, und es entsteht an der Klemmstelle ein Zug, der wie oben erwähnt, die Klemmwirkung vergrössert.

Bei sehr schweren und grossen Spulen könnte sich trotzdem die Hülse aus der Klemmung losreissen.

Die Figuren 2 und 3 zeigen eine Variante der Vorrichtung, die insbesondere zum Halten von besonders schweren und grossen Garnspulen geeignet ist. Hier sind nämlich die Lagerteile für den Klemmteil C verlängert, sodass sie weiter gegen die Grundplatte A vorstehen.

Die Hülse wird wie bisher zwischen den Klemmteilen B und C festgeklemmt, liegt aber zusätzlich auf den verlängerten Lagerteilen auf. Dadurch verringert sich das Kippmoment auf den Wert K, - y und der auf die Klemmstelle ausgeübte Zug wird dadurch erheblich verringert.

In den Figuren 2 und 3 sind Teile, die denjenigen der Figur 1 entsprechen, mit gleichen Bezugszahlen versehen. Die weiter nach vorne ausladenden Lagerteile 10' sind an der Rückseite der Lagerplatte A durch Punktschweissstellen mit derselben verbunden und ragen durch eine Oeffnung 12' nach vorne. Das vordere Ende ist mit einem Auflage-Vorsprung 10" versehen.

Der schwenkbare Klemmteil C' hat die Form eines U-förmigen Teiles mit einer emporragenden Lippe 18.

Statt einer Zugfeder ist eine Torsionsfeder 20 vorgesehen. Zum zusätzlichen Halt ist der feste Klemmteil B unten mit parallel zur Grundplatte verlaufenden scharfkantigen Rippen versehen.

Wird, wie oben beschrieben, eine mit Garn G bewickelte Hülse H auf die Haltevorrichtung geschoben, klemmen die Teile B, 18, deren oberen Rand fest. Die Innenwand der Hülse liegt nun aber zusätzlich auf den Auflage-Vorsprüngen 10" auf und dies verringert das Kippmoment auf den Wert y - Kᵢ. Dies hat zur Folge, dass die auf die Klemmstelle B, 18 durch das Spulengewicht K₁ ausgeübte Zugkraft erheblich verringert wird.

## Patentansprüche

1. Vorrichtung zum Halten einer Garnspule. von deren Hülse mindestens ein ringförmiger Rand vorsteht, dadurch gekennzeichnet, dass sie eine flache Grundplatte (A) aufweist aus der vorderseitig, im oberen Bereich ein fester, vorstehender Anschlag (B) herausragt, der leicht nach unten geneigt ist und mit der Grundplatte einen Winkel kleiner als 90° einschliesst, dass unterhalb dieses Anschlages eine schwenkbare, federbelastete Sperrklinke (18) in selbstklemmender Anordnung in Verbindung mit dem Anschlag (B) angebracht ist, deren Schwenkachse (11) parallel zum Anschlag (B) und parallel zur Grundplatte von mit der Grundplatte fest verbundenen, vorstehenden Lagerflanschen (10) gehalten ist und dass die Sperrklinke mit einem Lösehebel (D) verbunden ist, der durch eine Oeffnung (12) in der Grundplat- 'te (A) hindurchragt, so dass im Betriebszustand der vorstehende obere Rand der Spulenhülse zwischen dem Anschlag (B) und der Sperrklinke (18) klemmend gehalten ist, während der untere Teil des vorstehenden Randes der Spulenhülse sich auf der Grundplatte (A) abstützt.

2. Haltevorrichtung nach Anspruch 1 für grosse und schwere Garnspulen, dadurch gekennzeichnet, dass die fest mit der Grundplatte (A) verbundene Lagerflanschen (10') für die schwenkbare Sperrklinke (18) über diesen hinausragen, gegen die Vorderseite der Grundplatte vorstehen, und an ihrem äusseren Ende ein zusätzliches Auflager (10") für eine aufzunehmende Hülse aufweisen.

3. Haltevorrichtung nach Anspruch 1, dadurch -gekennzeichnet, dass die schwenkbare Sperrklinke (18) in Ruhelage mindestens annähernd parallel zur Grundplatte verläuft und ein oberes, zum Anschlag (B) hin gerichtetes scharfkantiges Ende hat.

4. Haltevorrichtung nach Anspruch 1, dadurch gekennzeichnet, dass der feste Anschlag (B) an seiner der Sperrklinke (18) zugewandten Seite mit parallel zur Grundplatte verlaufenden, scharfkantigen Rippen versehen ist.

5. Haltevorrichtung nach Anspruch 1, dadurch gekennzeichnet, dass die Sperrklinke (18) durch eine auf der Rückseite der Grundplatte angeordnete den Lösehebel (D) angreifende Zugfeder (14) eine Vorspannung erhält.

6. Haltevorrichtung nach Anspruch 1, dadurch gekennzeichnet, dass die Sperrklinke (18) durch eine auf der Schwenkachse angeordnete Torsionsfeder (20) eine Vorspannung erhält.

## Claims

1. Device for holding a yarn spool with at least one projecting annular flange, characterised in that the device includes a flat base-plate (A) having a fixed stop (B) projecting outwardly from an upper location of the front face of the base-plate in a slightly downward direction so as to include with the base-plate an angle less than 90°, in that a pivoted spring loaded locking pawl (18) is mounted below the stop (B) in a self locking disposition relative to the stop (B), the axis (11) of the pawl being held parallel to the stop (B) and parallel to the base-plate, and in that the locking pawl is connected to a releasing lever (D) projecting through an opening (12) in the base-plate (A) such that in the operating condition the projecting upper part of flange of the spool cartridge is held clampingly between the stop (B) and the clamping pawl (18), while the lower part of the projecting flange of the spool cartridge is supported on the base-plate (A).

2. Holding device according to claim 1, for large and heavy yarn spools, characterised in that mounting-brackets (10') for the pivoted pawl (18) are rigidly attached to base-plate (A), extend beyond said pawl, project forwardly of the base-plate, and have additional support (10") at their outer ends for the cartridge to be supported.

3: Holding device according to claim 1, characterised in that the pivoted locking pawl (18) lies at least approximately parallel to the base-plate in the rest position and has a sharp edge at its upper end directed towards stop (B).

4. Holding device according to claim 1, characterised in that the fixed stop (B) is provided on the side facing towards the locking pawl (18) with sharp-edged ridges running parallel to the base-plate.

5. Holding device as claimed in claim 1, characterised in that the locking pawl (18) is pre-loaded by a tension spring (14) mounted at the back of the base-plate and acting on releasing lever (D).

6. Holding device according to claim 1, characterised in that the locking pawl (18) is pre-loaded by a torsion spring (20) mounted around its pivot axis.

## Revendications

1. Dispositif pour la retenue d'une bobine de fil du tube de laquelle dépasse au moins un bord annulaire, caractérisé en ce qu'il présente une plaque de base plane (A) de laquelle dépasse du côté antérieur, dans la région supérieure, une butée fixe (B) faisant saillie qui est légèrement inclinée vers le bas et fait avec la plaque de base un angle plus petit que 90°, en ce qu'en dessous de cette butée, un cliquet de blocage (18) pouvant pivoter, sollicité par ressort, est disposé en une disposition auto-bloquante, en liaison avec la butée (B), cliquet dont l'axe de pivotement (11) est retenu parallèlement à la butée (B) et parallèlement à la plaque de base par des rebords de palier (10) faisant saillie, reliés solidairement à la plaque de base, et en ce que le cliquet de blocage est relié à un levier de libération (D) qui passe à travers une ouverture (12) de la plaque de base (2), de sorte que, dans l'état de service, le bord supérieur en saillie du tube de bobine est retenu avec blocage entre la butée (B) et le cliquet de blocage (18), tandis que la partie inférieure du bord en saillie du tube de bobine s'appuie sur la plaque de base (A).

2. Dispositif de retenue selon la revendication 1, pour bobines de fil grandes et lourdes, caractérisé en ce que les rebords de palier (10') reliés solidairement à la plaque de base (A), adjoints au cliquet de blocage pivotant, font saillie au-delà de celui-ci, s'avancent vers le côté antérieur de la plaque de base et présentent à leur extrémité extérieure un appui supplémentaire (10") pour un tube à loger.

3. Dispositif de retenue selon la revendication 1, caractérisé en ce que le cliquet de blocage pouvant pivoter (18), en position de repos, est dirigé au moins approximativement parallèlement à la plaque de base et a une extrémité supérieure à arête vive dirigée vers la butée (B).

4. Dispositif de retenue selon la revendication 1, caractérisé en ce que la butée fixe (B) est munie, à son côté tourné vers le cliquet de blocage (18), de nervures à arête vive dirigées parallèlement à la plaque de base.

5. Dispositif de retenue selon là revendication 1, caractérisé en ce que le cliquet de blocage (18) est soumis à une précharge par un ressort de traction (14) disposé sur le côté postérieur de la plaque de base, s'appliquant au levier de libération (D).

6. Dispositif de retenue selon la revendication 1, caractérisé en ce que le cliquet de blocage (18) est soumis à une précharge par un ressort de torsion (20) disposé sur l'axe de pivotement.
